# EUROPÄISCHE PATENTSCHRIFT

(11) **EP 0 099 972 B1**
(45) Veröffentlichungstag und Bekanntmachung des Hinweises auf die Patenterteilung: **05.02.1986**
(21) Anmeldenummer: 83105223.8
(22) Anmeldetag: 26.05.1983
(51) Int. Cl.: E04B 1/60, F16B 5/06, E04H 1/12

(54) **Verbindungselement für Platten**
Connecting element for slabs
Elément d'assemblage pour plaques

(30) Priorität: 03.07.1982 DE 3224899
(43) Veröffentlichungstag der Anmeldung: 08.02.1984
(73) Patentinhaber: Staeger, Hans, D-7031 Weil im Schönbuch 1 (DE)
(72) Erfinder: Staeger, Hans, D-7031 Weil im Schönbuch 1 (DE)
(74) Vertreter: Wilhelm, Hans-Herbert, Dr.-Ing.

## Beschreibung

Die Erfindung betrifft ein Verbindungselement für Platten, die mit ihren Seitenkanten in U-förmigen Aufnahmeklammern gehalten sind, die jeweils aus zwei zueinander parallelen Wänden und einem diese auf Abstand haltenden Verbindungssteg besteh und untereinander zu einem Knoten zusammensetzbar sind, mit dem mehrere Platten zu einem räumlichen Gebilde zusammenbaubar sind, wobei jeder Aufnahmeklammer parallel zu dem Verbindungssteg verlaufende Scharnierhülsen zugeordnet sind, deren axiale Länge einem Bruchteil der in Richtung des Verbindungssteges gemessenen Höhe der Wände entspricht und die mit mindestens einer weiteren Scharnierhülse einer anderen Aufnahmeklammer über einen die Scharnierachse bildenden Befestigungsbolzen fluchtend zusammensetzbar sind.

Derartige Verbindungselemente sind bekannt (DE-A 21 63 994). Bei diesen Bauarten sind die Aufnahmeklammern entweder jeweils über zwei Scharnierhülsen untereinander zusammengesetzt, die zahnförmig ineinandergreifen, so daß die Außenabmessungen der Aufnahmeklammern fluchten. Eine solche Bauart ermöglicht aber das Anfügen einer dritten oder vierten Aufnahmeklammer, nur in der Weise, daß diese in der Achsrichtung des Scharnieres versetzt zu den anderen angeordnet wird. Dies ist aus optischen Gründen, teilweise aber auch wegen eines stabilen Zusammenbaus von Platten, nicht gewünscht. Der geschilderte Nachteil gilt auch für Bauarten ähnlicher Art, wo keine gesondert abstehenden Scharnierhülsen, sondern Bohrungen in den Endbereichen der Aufnahmeklammern vorgesehen sind, so daß diese ohnehin nur um ihre Höhe versetzt zueinander zusammenzufügen sind, (siehe auch.CH-A 357 535).

Der Erfindung liegt daher die Aufgabe zugrunde, ein Verbindungselement der eingangs genannten Art so auszubilden, daß Platten wahlweise in verschiedenem Winkel zueinander angeordnet und stabil gehalten werden können und bei dem im zusammengesetzten Zustand die Ober- und Unterkanten der Wände der einzelnen Aufnahmeklammern stets in einer Ebene liegen.

Die Erfindung besteht bei einem Verbindungselement der eingangs genannten Art darin, daß jeder Aufnahmeklammer jeweils nur eine Scharnierhülse zugeordnet ist, die jeweils um den Betrag, der ihrer axialen Länge entspricht, in Richtung der Scharnierachse versetzt zu der Scharnierhülse der anderen Aufnahmeklammer an dem Verbindungssteg angebracht ist und daß ein beim Zusammensetzen entstehender axialer Zwischenraum zwischen den Scharnierhülsen durch eine eingesetzte Zwischenhülse überbrückt ist, deren Abmessungen denen der Scharnierhülsen entsprechen.

Durch diese Ausgestaltung ergibt sich ein formschönes und kompaktes Verbindungselement, das wenig Raum einnimmt. Die Anzahl der zu dem Verbindungselement zusammenzusetzenden Aufnahmeklammern hängt nicht von der Anzahl der sich über die volle Höhe der Wände ergebenden Anzahl von Scharnierhülsen ab. Es können daher, ohne daß die Ober- und Unterkanten der Wände in verschiedener Höhe liegen, auch nur zwei, drei oder auch mehr Aufnahmeklammern miteinander verbunden werden, obwohl die volle Höhe der Wände erst durch das Aneinanderfügen einer solchen Anzahl von Scharnierhülsen ausgeglichen wäre, deren Höhe zusammengerechnet der vollen Höhe der Wände entspricht. Die nicht vorhandenen Scharnierhülsen von Aufnahmeklammern werden durch die Zwischenhülsen ersetzt.

Vorteilhaft ist es außerdem, wenn die Scharnierhülsen mindestens auf einer ihrer Stirnseiten mit einer Stirnverzahnung versehen sind, die durch das axiale Aneinandersetzen der Scharnierhülsen und/oder der Zwischenhülsen ineinander einrasten und so die einmal eingestellte Winkelstellung fixieren. Es hat sich in der Praxis als ausreichend und vorteilhaft erwiesen, wenn die axiale Länge der Scharnierhülsen etwa einem Viertel der Höhe der Wände der Aufnahmeklammern entspricht und wenn mindestens zwei Typen von Aufnahmeklammern vorgesehen sind, von denen der eine eine mit ihrer einen Stirnseite mit der Außenkante der Wände fluchtende Scharnierhülse und der andere mit einer mit ihrer einen Stirnseite in einer in der Mitte des Verbindungssteges verlaufenden und senkrecht zu der Scharnierachse stehenden Symmetrieebene liegenden Scharnierhülse versehen ist. Diese Ausgestaltung erlaubt das wahlweise Zusammensetzen von bis zu vier Aufnahmeklammern unter Einsatz von nur zwei Typen von Aufnahmeklammern, wobei alle Wandpaare im zusammengesetzten Zustand jeweils mit ihren Ober- und Unterkanten in einer gemeinsamen Ebene liegen.

Da bei dieser Ausführungsform ein Befestigungsbolzen verwendet werden muß, dem mindestens eine Mutter zugeordnet wird, können sich unter Umständen gewisse Unannehmlichkeiten bei dem Zusammensetzen der einzelnen Aufnahmeklammern ergeben. Es ist daher auch sehr vorteilhaft, als Befestigungsbolzen eine durch alle Scharnierhülsen verlaufende und in einem Gewinde einer der mit den Außenkanten der Wände fluchtenden Scharnierhülsen gehaltene Schraube auszubilden, die mit einem Versenkkopf und einem Innensechskant versehen ist. Es müssen dann ein Teil der Aufnahmeklammern mit Scharnierhülsen, deren Stirnseiten mit den Außenkanten der Wände fluchten, mit konusartigen Vertiefungen an den Scharnierhülsen zur Aufnahme der Versenkköpfe versehen sein, während ein anderer Teil das Gewinde innerhalb der Scharnierhülse besitzt. Bei dieser Ausführungsform sind daher mindestens drei Typen von Aufnahmeklammern erforderlich. Es hat sich jedoch gezeigt, daß die dadurch erzielbare Vereinfachung beim Zusammensetzen den Herstellungsmehraufwand lohnt.

Schließlich können alle Aufnahmeklammern in ihren Wänden Bohrungen zum Einsetzen von Befestigungsschrauben für die Platten aufweisen, die den Vorteil aufweisen, daß die Platten, die dann an den entsprechenden Stellen mit Bohrungen versehen sein müssen, zum Teil formschlüssig durch die durchgesteckten Schrauben und reibungsschlüssig durch die mit Hilfe der Schrauben gegeneinander gezogenen Wänden gehalten sind. Den Zeichnungen sind Ausführungsbeispiele des erfindungsgemäßen Verbindungselementes dargestellt und in der nachfolgenden Beschreibung erläutert. Es zeigen:
Fig. 1 eine perspektivische Darstellung von zwei erfindungsgemäß ausgebildeten Aufnahmeklammern, die unter Zwischenfügung von Zwischenhülsen zu einem Verbinder für zwei unter einem stumpfen Winkel zusammenzusetzende Platten zusammengefügt sind,
Fig. 2 eine Darstellung ähnlich Fig. 1, jedoch mit drei, jeweils unter einem Winkel von 120° zueinander verlaufenden Wandpaaren der Aufnahmeklammern,
Fig. 3 eine Darstellung ähnlich Fig. 1, jedoch mit vier zu einem Verbinder zusammengesetzten und jeweils unter einem Winkel von 90° zueinanderstehenden Wandpaaren von Aufnahmeklammern,
Fig. 4 die Draufsicht in Richtung der Scharnierachse auf die Aufnahmeklammer der Verbinder der Fig. 1 bis 3, deren Scharnierhülse mit einer Stirnseite mit der Oberkante der Wandpaare fluchtet, welche die Aufnahmeklammer bilden,
Fig. 5 die Seitenansicht der Aufnahmeklammer der Fig. 4,
Fig. 6 eine Art Explosionsdarstellung in Seitenansicht von drei erfindungsgemäßen Aufnahmeklammern, die unter Zwischenfügung einer Zwischenhülse zu dem Verbindungselement der Fig. 2 zusammensetzbar sind und
Fig. 7 die Draufsicht auf die Zwischenhülse, die zum Zusammensetzen des Verbindungselementes der Fig. 6 benötigt wird.

In der Fig. 1 ist ein Verbindungselement gezeigt, das aus zwei Aufnahmeklammern 1 und 2 zusammengesetzt ist, die jeweils zur Aufnahme der Seitenkanten von nicht gezeigten Platten dienen, die mit den Seitenkanten zwischen die beiden Wände 3 und 4 der Aufnahmeklammern 1 und 2 hereingeschoben werden, bis die Seitenkanten etwa an dem Verbindungssteg 5 der beiden Wände 3 und 4 anstoßen. Es wird dann in nicht näher gezeigter Weise eine Befestigungsschraube mit einem Senkkopf in die dafür vorgesehene konische Vertiefung 6 der Wand 3 hereingeführt, die durch eine korrespondierende Bohrung in der Platte hindurchgreift und in der gegenüberliegenden Wand 4 in ein Gewinde 7 greift, das auch an der Aufnahmeklammer 4 in gleicher Weise vorgesehen und in Fig. 1 erkennbar ist. Nach dem Anziehen der nicht dargestellten Schraube sitzt die Platte fest, sowohl.form- als auch reibungsschlüssig zwischen den Wänden 3 und 4.

Die beiden Wände 3 und 4 einer jeden Aufnahmeklammer 1 und 2 werden untereinander durch einen Verbindungssteg 5 auf Abstand gehalten und untereinander verbunden, der über die gesamte Höhe h der Wände 3, 4 verläuft und von dem aus sich ein etwas verstärkter Wandteil 3a bzw. 4a bis zu den Bohrungen 8 in den Wänden 3 und 4 erstreckt. Die Wandstärke der Wände 3 und 4 nimmt von diesem durch die Trennlinien 9 angedeuteten Bereich zu dem abgerundeten Außenende der Wände 3 und 4 jeweils leicht ab. Es ergibt sich dadurch eine ästhetische Form.

Die Stabilität wird nicht beeinträchtigt, da die größten Kräfte im Bereich zwischen dem Verbindungssteg 5 und den Trennlinien 9 zu erwarten sind. Parallel zu den Verbindungsstegen 5 der beiden Aufnahmeklammern 1 und 2 sind einstückig und jeweils aus den Wandflächen fluchtend herauslaufend Ansätze 10 vorgesehen, die Scharnierhülsen 12 für einen gemeinsamen Befestigungsbolzen bilden, der beim gezeigten Ausführungsbeispiel eine Schraube mit dem oben sichtbaren Senkkopf 13 und einem Innensechskant 14 ist. Anhand der Fig. 6 wird noch erläutert werden, in welcher Weise die Schraube 120 die Aufnahmeklammern 1 und 2 bzw. 1, 2 und 15 der Fig. 2 oder die Aufnahmeklammern 1, 2, 15 und 16 der Fig. 3 zusammenhält.

In den Fig. 4 und 5 ist die bei den Ausführungsbeispielen der Fig. 1 bis 3 mit der Bezugszahl 1 versehene Aufnahmeklammer gezeigt und es ist zu erkennen, daß die beiden Wände 3 und 4 parallel zueinander verlaufen, und daß sie durch den Verbindungssteg untereinander zusammengehalten sind. Die Scharnierhülse wird durch den Ansatz 10 gebildet, der bei der Aufnahmeklammer 1 oben eine mit der Oberkante 3a fluchtende Stirnseite 12a aufweist und eine Höhe h' besitzt, die zusammen mit der halben Höhe a/2, der nach unten weisenden Stirnverzahnung 17 einem Viertel der Höhe h der Wand 3 entspricht. Die Stirnverzahnung 17 ist in bekannter Weise als eine mit trapezartigen Zähnen ausgebildete Verzahnung hergestellt, die im Ausführungsbeispiel 16 Zähne besitzt, die ausreichen, um in der Praxis jede gewünschte Winkeleinstellung zwischen der Mittelebene 18 der Wände 3 und 4 einer Aufnahmeklammer 1 gegenüber einer zweiten oder dritten Aufnahmeklammer 3 bzw. 15, 16 zu ermöglichen. Der Ansatz 10 der Aufnahmeklammer 1 ist, wie gestrichelt angedeutet, mit einer Durchlaßbohrung 19 und einer konischen Einsenkung 19a versehen, die es erlaubt, die in der Fig. 6 gezeigten Schrauben 120 mit ihrem Senkkopf 13 aufzunehmen. Figur 6 zeigt, daß außer den Scharnierhülsen 12 der einzelnen Aufnahmeklammern 1, 2 bzw. 15 bei einem aus drei oder weniger Aufnahmeklammern bestehenden Verbindungselement, wie es beispielsweise in den Fig. 2 und 1 gezeigt ist, noch Zwischenhülsen 20 vorgesehen sind, die an beiden Stirnseiten mit Stirnverzahnungen 17 entsprechend jenen der Aufnahmeklammer 1 versehen sind. Diese Zwischenhülsen 20 weisen eine glatte Durchgangsbohrung auf und dienen dazu, den axialen Abstand auszufüllen, der sonst beim Zusammenfügen von drei oder weniger Aufnahmeklammern zwischen der oben liegenden Scharnierhülse 12 mit der konischen Ausnehmung 19a und der untersten Scharnierhülse 12' der Aufnahmeklammer 2 verbleiben würde.

Aus der Fig. 6 geht auch hervor, daß die unterste Scharnierhülse 12' der Aufnahmeklammer 2 anstelle einer glatten Durchgangsbohrung mit einem Gewinde 21 versehen ist, das zum Einschrauben des Gewindeendes 22 der Schraube 120 dient. Die Aufnahmeklammer 2 besitzt wiederum einen Ansatz 10, der nur auf einer Seite mit einer Stirnverzahnung 17 versehen ist, während seine andere Stirnseite 12a mit der Unterkante der Wand 4 fluchtet. Die dritte Aufnahmeklammer 15 der Fig. 6 besitzt ebenfalls einen Ansatz 10 mit einer Scharnierhülse 12 b die als glatte Durchgangsbohrung - ähnlich wie bei der Zwischenhülse 20 - ausgebildet ist und auch hier sind beide Stirnseiten dieser Scharnierhülse bzw. des Ansatzes 10 mit je einer Stirnverzahnung 17 versehen. Während die Scharnierhülsen 12 und 12' der Aufnahmeklammer 1 bzw. 2 jeweils mit einer Seite 12a mit der Außenkante der zugeordneten Wand fluchten, sind die Scharnierhülsen 12b der Aufnahmeklammer 15 oder auch der analog ausgebildeten Aufnahmeklammer 16, jeweils um den Betrag h' + a/2 gegenüber der zugeordneten Unterkante 3a' der Aufnahmeklammer 15 in Richtung der Scharnierachse 23 versetzt, so daß sich im zusammengesetzten Zustand die aus Fig. 2 ersichtliche Aufeinanderfolge der obersten Scharnierhülse 12 der Aufnahmeklammer 1, der darunterliegenden Zwischenhülse 20 und der wiederum darunter und über die Verzahnung verdrehfest mit der darüberliegenden Hülse verbundenen Scharnierhülse 12b ergibt, die schließlich wiederum verdrehfest an der Scharnierhülse 12' der Aufnahmeklammer 2 ehalten wird Die Zwischenhülse weist die gleichen Außenabmessungen und die gleiche Höhe wie die Scharnierhülsen 12', 12b, 12 in den Ansätzen 10 auf. Sie ersetzt daher beim Zusammenfügen jeweils eine Aufnahmeklammer, wenn nicht, so wie in Fig. 3 gezeigt, vier Aufnahmeklammern zu einem Verbindungselement vereint werden sollen.

Aus Fig. 6 wird deutlich, daß dann, wenn auf die Verwendung einer Schraube 120 mit einem Senkkopf 13 verzichtet werden kann, die Aufnahmeklammern 1 und 2 gleich ausgebildet sein können und jeweils nur eine glatte Durchgangsbohrung in der Scharnierhülse aufweisen können, wie das auch bei der Aufnahmeklammer 15 oder 16 der Fall ist. Es wäre dann notwendig, eine durchgehende Schraube zu verwenden, deren Kopf zwar ebenfalls versenkt sein könnte, die aber auf der anderen Seite durch eine Mutter abgeschlossen werden müßte, die wiederum in der auch für den Schraubenkopf vorgesehenen Versenkung angeordnet sein könnte. Das dargestellte Ausführungsbeispiel weist aber den Vorteil auf, daß nur eine Schraube verwendet werden muß, so daß die Montage einfacher ist. Außer den beiden Aufnahmeklammern 1 und 2 ist es auch möglich, die Aufnahmeklammern 15 und 16 unterschiedlich hinsichtlich der Anordnung der Scharnierhülsen 12b auszu-bilden, dann nämlich, wenn Wert darauf gelegt wird, daß der Senkkopf, der in die Öffnungen 8 einzufügenden Befestigungsschrauben jeweils nach der gleichen Seite weist. Wenn das nicht erforderlich ist, so läßt sich die Aufnahmeklammer 15 gegenüber der in der Fig. 6 gezeigten Lage um 180o verschwenken, so daß die zugeordnete Scharnierhülse 12b axial um den Betrag h'+ a/2 nach oben verschoben ist und dann die Stelle der in der Fig. 6 gezeigten Zwischenhülse 20 einnehmen kann, um zu dem in Fig. 3 gezeigten Verbinder mit vier Aufnahmeklammern zu kommen. Bei einer solchen Ausführungsform wären die Aufnahmeklammern 15 und 16 identisch, jedoch gegeneinander und gegen die Scharnierachse 23 um 180° verdreht.

## Patentansprüche

1. Verbindungselement für Platten, die mit ihren Seitenkanten in U-förmigen Aufnahmeklammern gehalten sind, die jeweils aus zwei zueinander parallelen Wänden und einem diese auf Abstand haltenden Verbindungssteg bestehen und untereinander zu einem Knoten zusammensetzbar sind, mit dem mehrere Platten zu einem räumlichen Gebilde zusammenbaubar sind, wobei jeder Aufnahmeklammer (1) parallel zu dem Verbindungssteg (5) verlaufende Scharnierhülsen (12) zugeordnet sind, deren axiale Länge einem Bruchteil der in Richtung des Verbindungssteges gemessenen Höhe (h) der Wände (3, 4) entspricht und die mit mindestens einer weiteren Scharnierhülse (12') einer anderen Aufnahmeklammer (2) über einen die Scharnierachse (23) bildenden Befestigungsbolzen (120) fluchtend zusammensetzbar sind, dadurch gekennzeichnet, daß jeder Aufnahmeklammer (1) jeweils nur eine Scharnierhülse (12) zugeordnet ist, die jeweils um den Betrag der ihrer axialen Länge entspricht, in Richtung der Scharnierachse (23) versetzt zu der Scharnierhülse der anderen Aufnahmeklammer an dem Verbindungssteg (5) angebracht ist und daß ein beim Zusammensetzen entstehender axialer Zwischenraum zwischen den Scharnierhülsen durch eine eingesetzte Zwischenhülse (20) überbrückt ist, deren Abmessungen denen der Scharnierhülsen entsprechen.

2. Verbindungselement nach den Anspruch 1 , dadurch gekennzeichnet, daß die Scharnierhülsen (12, 12') mindestens auf einer ihrer Stirnseiten mit einer Stirnverzahnung (17) versehen sind wobei sich die axiale Länge aus der Höhe (h') der Scharnierhülse (12,12') ohne Stirnverzahnung ergibt, welche um die halbe Höhe (a/2) der ieweiligen Stirnverzahnung (17) vergrößert ist.

3. Verbindungselement nach Anspruch 1 oder 2, dadurch gekennzeichnet, daß die axiale Länge (h'+a/2) der Scharnierhülsen etwa einem Viertel der Höhe (h) der Wände (3, 4) der Aufnahmeklammern (1, 2) entspricht und daß mindestens zwei Typen von Aufnahmeklammern vorgesehen sind, von denen der eine eine mit ihrer einen Stirnseite (12a) mit der Außenkante (3a) der Wände (3, 4) fluchtende Scharnierhülse (12) und der andere mit einer mit ihrer einen Stirnseitein einer in der Mitte des Verbindungssteges (5) verlaufenden und senkrecht zu der Scharnierachse stehenden Symmetrieebene liegenden Scharnierhülse (12b) versehen ist.

4. Verbindungselement nach einem der Ansprüche 1 bis 3, dadurch gekennzeichnet, daß der Befestigungsbolzen als eine durch alle Scharnierhülsen (12, 12') verlaufende und in einem Gewinde (21) einer der mit den Außenkanten der Wände (3, 4) fluchtenden Schernierhülsen (12') gehaltene Schraube (120) ausgebildet ist.

5. Verbindungselement nach einem der vorhergehenden Ansprüche, dadurch gekennzeichnet, daß die Schraube (120) mit einem Versenkkopf (13) und einem lr nensechskant (14) versehen ist und daß mindestens ein Teil der Aufnahmeklammern (1) mit Scharnierhülsen, deren Stirnseiten (12a) mit den Außenkanten (3a) der Wände fluchten, mit konusartigen Vertiefungen (19a) an den Scharnierhülsen (12) zur Aufnahme der Versenkköpfe (13) versehen ist, während ein anderer Teil das Gewinde (21) innerhalb der Scharnierhülsen (12') besitzt.

6. Verbindungselement nach einem der Ansprüche 1 bis 5, dadurch gekennzeichnet, daß alle Aufnahmeklammern (1, 2, 15, 16) an ihren Wänden (3, 4) Bohrungen (8) zum Einsetzen von Befestigungsschrauben für die Platten aufweisen.

7. Verbindungselement nach Anspruch 6 dadurch gekennzeichnet, daß jeweils eine Wand (3) eine Bohrung (8) mit Gewinde (7) und die andere eine Durchlaßbohrung (8) mit einer nach außen gerichteten Vertiefung (6) zur Aufnahme eines Senkkopfes einer Schraube versehen ist.

## Claims

1. Connecting element for panels of which the side edges are held in U-shaped receiving clamps which consist in each case of two mutually parallel walls and a connecting web which keeps these spaced apart, the clamps being a assemble together to form a node by which a plurality of panels can be assembled together to form a three-dimensional structure each receiving clamp (1) having associated with it and extending parallel with the connecting web (5) hinge sleeves (12), the axial length of which corresponds to a fraction of the height (h) of the walls (3, 4) measured in the direction of the connecting web and which are adapted to be assembled in alignment with at least one further hinge sleeve (12') of another receiving clamp (2) through a fixing pin (120) which forms the hinge pin (23), characterised in that associated with each receiving clamp (1) there is in each case only one hinge sleeve (12) which is mounted on the connecting web (5) and offset to the hinge sleeve of the other receiving clamp by the amount corresponding to its axial length and in the direction of the hinge axis (23) and in that an axial intermediate space between the hinge sleeves which is created upon assembly is bridged by an inserted intermediate sleeve (20), the dimensions of which correspond to those of the hinge sleeves.

2. Connecting element according to Claim 1, characterised in that the hinge sleeves (12, 12') are provided at least on one of their end faces with end teeth (17), the axial length being derived from the height (h') of the hinge sleeve (12,
12') without the end teeth, increased by half the height. 2 ) of the particular end teeth (17) involved.

3. Connecting element according to Claim 1 or 2, charac
terised in that the axial length ( h' + 2 )
of the hinge sleeves corresponds substantially to one-quarter of the height (h) of the walls (3, 4) of the receiving clamps (1, 2) and in that there are at least two types of receiving clamps, of which one has one hinge sleeve (12) with its end face (12a) aligned with the outer edge (3a) of the walls (3, 4) while the other has a hinge sleeve (12b) with one of its end faces in a plane of symmetry extending in the centre of the connecting web (5) and at a right-angle to the hinge pin.

4. Connecting element according to one of Claims 1 to 3, characterised in that the fixing pin is constructed as a screw (120) extending through all the hinge sleeves (12, 12') and supported in a screwthread (21) in one of the hinge sleeves (12') aligned with the outer edges of the walls (3, 4).

5. Connecting element according to one of the preceding Claims, characterised in that the screw (120) is provided with a countersunk head (13) and a hexagonal socket (14) and in that at least one part of the receiving clamps (1) is provided with hinge sleeves of which the end faces (12a) are aligned with the outer edges (3a) of the walls and with cone-like depressions (lOa) on the hinge sleeves (12) to accommodate the countersunk heads (13), while another part comprises the screwthread (21) within the hinge sleeves (12').

6. Connecting element according to one of Claims 1 to 5, characterised in that all receiving clamps (1, 2, 15, 16) have on their walls (3, 4) bores (8) for the insertion of fixing screws for the panels.

7. Connecting element according to Claim 6, characterised in that in each case a wall (3) has a bore (8) with a screwthread (7) while the other has a throughbore (8) with an outwardly directed depression (6) to accommodate a countersunk head of a screw.

## Revendications

1. Elément d'assemblage pour plaques maintenues par leurs bords latéraux dans les agrafes de réception en forme de U respectivement constituées de deux parois parallèles l'une à l'autre et d'une ame qui les maintient a distance et pouvant être assemblées l'une à l'autre pour donner un noeud, élément d'assemblage avec lequel on peut assembler plusieurs plaques pour obtenir une structure spatiale, étant précisé qu'à chaque agrafe de réception (1) correspondent des douilles de charnière (12) courant parallelement à 1'âme (5), dont la longueur axiale correspond à une fraction de la hauteur (h) mesurée dans la direction de 1'âme, des parois (3, 4) et qui peuvent être assemblées, alignées, avec au moins une autre douille de charnière (12') d'une autre agrafe de réception (2) par l'intermédiaire d'un axe de fixation (120) formant axe de charnière (23), caractérisés en ce qu'à chaque agrafe de réception (1) ne correspond effectivement qu'une seule douille de charnière (12) respectivement rapportée sur l'âme (5), décalée dans la direction de l'axe de charnière (23), de la valeur qui correspond à sa longueur axiale, par rapport à la douille de charnière de l'autre agrafe de réception ; et en ce qu'un espace intermédiaire axial qui apparait, lors de l'assemblage, entre les douilles de charnière est ponte par insertion d'une douille intermédiaire (20) dont les dimensions correspondent à celles des douilles de charnière.

2. Elément d'assemblage selon la revendication 1, caractérisé en ce que les douilles de charnière (12, 12') présentent,au moins sur l'une de leurs faces frontales, une denture frontale (17), la longueur axiale e'tant donnée par la hauteur (h') de la douille de charnière (12, 12') sans la denture frontale, augmentée de la demi- hauteur (a/2) de la denture frontale respective (17).

3. Elément d'assemblage selon la revendication 1 ou selon la revendication 2, caractérisé en ce que la longueur axiale (h' + a/2) des douilles de charnière correspond a peu pres à un quart de la hauteur (h) des parois (3, 4) des agrafes de réception (1, 2) ; et en ce qu'il est prévu au moins deux types d'agrafes de réception dont l'une comporte une douille de charnière (12) dont la face frontale (12a) est alignée avec le bord extérieur (3) des parois (3,4) et dont l'autre comporte une douille de charnière (12b) dont l'une des faces frontales se trouve dans un plan de symétrie passant par l'axe de l'âme (5) et est disposée perpendiculairement à l'axe de la charnière.

4. Elément d'assemblage selon l'une des revendications 1 à 3, caractérisé en ce que l'axe de fixation est conçu comme vis (120) passant à travers toutes les douilles de charnière (12, 12') et maintenue dans un filetage (21) de l'une des douilles de charnière (12') alignées avec les bords extérieurs des parois (3, 4).

5. Elément d'assemblage selon l'une des revendications precedentes, caractérisé en ce que la vis (120) présente une tête fraisée (13) et un six pans creux (14); et en ce qu'au moins une partie des agrafes de réception (1) à douilles de charnière dont les faces frontales (12a) sont alignées avec les bords extérieurs (3a) des parois présente, sur les douilles de charnière (12), des évidement coniques (19a) pour recevoir les têtes fraisées (13) tandis qu'une autre partie présente le filetage (21) à l'intérieur des douilles de charnière (12').

6. Elément d'assemblage selon l'une des revendications 1 à 5, caractérisé en ce que toutes les agrafes de réception (1, 2, 15, 16) présentent sur leurs parois (3, 4) des alésages (8) pour insertion de vis de fixation pour les plaques.

7. Elément d'assemblage selon la revendication 6, caractérisé en ce que respectivement une paroi (3) présente un alésage (8) avec filetage (7) et l'autre paroi, un alésage traversant (8) avec un évidement (6) dirigé vers l'extérieur pour recevoir une tête fraisée d'une vis.
